# FASCICULE DE BREVET EUROPEEN

(11) **EP 1 448 322 B1**
(45) Date de publication et mention de la délivrance du brevet: **12.03.2008**
(21) Numéro de dépôt: 02790556.1
(22) Date de dépôt: 12.11.2002
(51) Int. Cl.: B21B 41/00, B21B 38/02, B21C 47/34, B21C 47/06, B65H 23/26, B65H 18/26

(54) **PROCEDE ET DISPOSITIF DE STABILISATION DU DEFILEMENT A GRANDE VITESSE D'UN PRODUIT EN BANDE**
VERFAHREN UND VORRICHTUNG ZUR STABILISIERUNG EINES MIT GROSSER GESCHWINDIGKEIT LAUFENDEN BANDFÖRMIGEN PRODUKTES
METHOD AND DEVICE FOR STABILIZING HIGH-SPEED UNWINDING OF A STRIP PRODUCT

(30) Priorité: 12.11.2001 FR 0114619
(43) Date de publication de la demande: 25.08.2004
(73) Titulaire: Siemens VAI Metals Technologies SAS, 42400 Saint Chamond (FR)
(72) Inventeur: MALARD, Thierry, F-95290 L'Isle Adam (FR); VALENCE, Marc, F-92400 Courbevoie (FR); VIEL, Christian, F-78800 Houilles (FR)
(74) Mandataire: Le Brusque, Maurice
(86) Numéro de dépôt international: PCT/FR2002/003869
(87) Numéro de publication internationale: WO 2003/041885

(56) Documents cités:
- EP-A- 0 239 950
- EP-A- 0 812 685
- DE-A- 19 839 916
- US-A- 3 335 972
- PATENT ABSTRACTS OF JAPAN vol. 002, no. 148 (C-030), 9 décembre 1978 (1978-12-09) -& JP 53 112252 A (ISHIKAWAJIMA HARIMA HEAVY IND CO LTD), 30 septembre 1978 (1978-09-30)
- PATENT ABSTRACTS OF JAPAN vol. 1997, no. 09, 30 septembre 1997 (1997-09-30) -& JP 09 124194 A (FURUKAWA ELECTRIC CO LTD:THE), 13 mai 1997 (1997-05-13)
- PATENT ABSTRACTS OF JAPAN vol. 004, no. 142 (P-030), 7 octobre 1980 (1980-10-07) -& JP 55 093035 A (HITACHI LTD), 15 juillet 1980 (1980-07-15)

## Description

L'invention a pour objet un procédé et un dispositif permettant de stabiliser et de guider un produit en bande défilant à grande vitesse suivant une direction longitudinale, en particulier dans une installation de laminage à froid de bandes métalliques, plus spécialement des feuilles minces d'aluminium.

Une installation de laminage à froid d'un produit métallique en bande comprend, d'une façon générale, une ou plusieurs cages de laminoir comportant chacune deux cylindres de travail prenant appui sur des cylindres de soutien et associés à des moyens de commande du défilement de la bande entre les cylindres de travail. Généralement, la bande se déroule à partir d'une bobine placée sur un côté amont de la ou des cages et s'enroule sur une bobineuse placée du côté aval. L'installation comprend d'autre part de nombreux organes annexes tels que des moyens d'introduction de la bande dans les cages de laminoir, des moyens de réglage des vitesses de rotation des différents organes et un certain nombre de rouleaux déflecteurs pouvant avoir une position réglable et sur lesquels la bande est appliquée de façon à être guidée suivant un trajet déterminé.

Compte tenu des critères de productivité, de production et de rentabilité, une installation de laminage de feuilles très minces, en particulier d'aluminium, comporte, en général, une seule cage de laminage fonctionnant de bobine à bobine, entre une dérouleuse et une enrouleuse.

De façon classique, une cage de laminoir comprend deux colonnes écartées entre lesquelles sont montés un ensemble de cylindres, par exemple, dans le cas d'une cage quarto, deux cylindres de travail associés respectivement à deux cylindres de soutien. Chaque cylindre est monté rotatif, à ses extrémités, sur des paliers portés par des empoises montées coulissantes entre les montants des colonnes de la cage et des moyens de serrage prenant appui sur les empoises des cylindres de soutien permettent de réaliser la réduction d'épaisseur souhaitée sur la bande laminée.

On peut ainsi obtenir une épaisseur très mince et, par exemple, dans le cas des feuilles d'aluminium, la gamme d'épaisseur peut aller de 3 à 300 micromètres. Les équipements de l'installation doivent, évidemment, être adaptés à des épaisseurs aussi fines, en particulier pour l'enroulement de la bobine.

A titre d'exemple, la figure 1 représente schématiquement une installation de laminage d'une feuille d'aluminium comportant une cage de laminoir A placée entre une dérouleuse D portant une bobine B₁ et une enrouleuse E sur laquelle se forme une bobine B₂ après passage du produit M entre les cylindres de travail de la cage de laminage A.

Sur son trajet entre la dérouleuse et l'enrouleuse, la bande M est guidée par un certain nombre de rouleaux déflecteurs D. En particulier, un rouleau D₁ de mesure de planéité est placé en aval de la cage A afin de détecter les défauts éventuels à corriger en agissant sur des moyens de réglage des conditions de laminage. De plus, un rouleau embarreur D₂, de niveau réglable, permet de régler l'angle d'enroulement de la bande sur le rouleau de planéité D₁. Ce rouleau D₂ peut être écarté vers le haut pour faciliter l'engagement de la bande sur l'enrouleuse E.

Bien entendu, l'installation de la figure 1 est représentée seulement à titre d'exemple, d'autres types d'installation pouvant être utilisés. Par exemple, on peut réaliser un laminage en tandem dans un laminoir comportant plusieurs cages placées successivement sur le trajet de la bande pour réaliser une réduction d'épaisseur progressive ou encore un laminage réversible effectué alternativement dans un sens et dans l'autre, le laminoir étant associé à deux bobineuses qui fonctionnent alternativement en dérouleuse et en enrouleuse. D'autre part, la bande laminée peut subir un certain nombre de traitements, soit en amont, soit en aval du laminage et, dans les installations les plus récentes, on cherche à réaliser autant que possible ces divers traitements dans une ligne continue.

Cependant, dans le cas du laminage de feuilles minces d'aluminium, la faible épaisseur de la bande métallique laminée entraîne un fonctionnement particulier de l'installation car la longueur d'une bobine peut être de plusieurs dizaines de milliers de mètres et la durée d'une passe de laminage peut donc atteindre plusieurs heures. Dans ces conditions, il n'est pas question de réaliser un laminage réversible.

D'autre part, il n'est pas intéressant, comme pour d'autres installations, de réaliser des ensembles continus car le rapport du temps de laminage au temps de remplacement des bobines est très grand.

En pratique, le seul paramètre sur lequel on puisse agir efficacement pour augmenter la productivité est la vitesse de laminage et l'on a donc cherché à améliorer les performances des installations. En particulier, pour le laminage des feuilles minces d'aluminium, on peut réaliser maintenant des vitesses de laminage très élevées, par exemple de l'ordre de 2000 mètres par minute, des vitesses de 3000 mètres par minute étant, même, envisagées.

Cependant, à des vitesses aussi élevées, il devient très difficile d'assurer la stabilité du guidage de la bande qui a tendance à flotter sur les rouleaux déflecteurs, en particulier le rouleau embarreur, ce qui peut se traduire par des défauts lors de l'enroulement en bobine. Il est donc nécessaire, dans les installations fonctionnant à très grande vitesse, de détecter immédiatement un éventuel défaut de guidage de façon à réduire la vitesse à un niveau permettant de rétablir la stabilité du défilement.

Mais d'autres inconvénients apparaissent, pour l'enroulement en bobine, à grande vitesse, d'une bande métallique.

On sait, en effet, que, pour être enroulée en spires bien jointives, la bande doit être maintenue sous traction par l'enrouleuse E. Cependant, la traction que l'on peut appliquer sur une feuille d'aluminium est faible et, même avec une traction spécifique habituelle de l'ordre de 3 à 5 kg/mm² la force de traction qui assure l'application de la bande sur la bobine enroulée ne peut être que de quelques dizaines de kg et ne dépasse pas, en pratique, 200 kg.

Or on a observé que, à grande vitesse, une telle traction est trop faible pour assurer une bonne application des spires l'une sur l'autre et il en résulte une augmentation du diamètre global de la bobine.

Ce phénomène, appelé foisonnement, fausse les calculs habituels de longueur de bande et de diamètre de bobine.

Pour remédier à cet inconvénient, on a proposé d'équiper la bobineuse d'un rouleau supplémentaire dit rouleau repasseur qui est monté sur un bras articulé et vient s'appuyer, de l'extérieur, sur la bande en cours d'enroulement.

Cependant, il n'est pas souhaitable d'augmenter le nombre de rouleaux ou dispositifs en contact avec la bande car il en résulte un risque de marquage du produit.

L'invention a pour objet de remédier à de tels inconvénients grâce à un procédé et un dispositif permettant d'assurer la stabilité du défilement et de l'enroulement de la bande, même à de très grandes vitesses de laminage et, ainsi, d'augmenter considérablement la productivité d'une installation sans modification notable de celle-ci.

Pour résoudre ce problème, la société déposante a étudié en détail les conditions de défilement d'une bande à grande vitesse, en particulier pour le laminage d'une feuille mince d'aluminium et il est apparu que les difficultés rencontrées pour le guidage de la bande, la mesure de planéité et l'enroulement en bobine après le laminage, pouvaient toutes s'expliquer par le fait qu'à partir d'une certaine vitesse de défilement, une partie de l'air se trouvant au voisinage de la bande, pouvait être entraînée avec celle-ci, en venant buter sur les obstacles placés sur le trajet de la bande tels que les rouleaux de guidage ou les cylindres de travail.

Dans le cas des cylindres de travail qui sont entraînés en rotation et dont le serrage détermine la réduction d'épaisseur, cet entraînement d'air n'a pas d'importance.

En revanche, dans le cas d'un rouleau déflecteur sur lequel la bande est simplement appliquée sous traction, l'entraînement d'air avec la bande provoque, en amont de la zone d'application, une pression dynamique qui, par effet de coin, est capable de soulever légèrement la bande. Ceci est d'autant plus sensible dans le cas de laminage de feuilles minces d'aluminium car, comme on l'a vu plus haut, l'effort de traction qui détermine l'application de la bande sur le rouleau, est nécessairement limité.

Il se forme alors, entre la feuille et le rouleau, un coussin d'air qui, dans le cas d'un rouleau déflecteur ou embarreur, peut perturber le guidage de la bande, celle-ci étant légèrement soulevée et pouvant donc se déplacer latéralement.

Un tel phénomène de formation d'un coussin d'air par entraînement d'air entre une bande défilant à grande vitesse et un rouleau déflecteur ou une bobine avait déjà été observé dans l'industrie du papier.

Pour éviter cet inconvénient, on a proposé, dans le document DE-A-19839916, de placer dans le dièdre formé en amont de la ligne de contact, une lame flexible qui pénètre dans l'intervalle entre la face interne de la bande et la bobine et freine le courant d'air, la pression en amont de la ligne de contact étant ainsi diminuée.

On a également observé, dans le cas d'un rouleau refroidisseur pour machine à imprimer offset, que la bande de papier peut entraîner une certaine quantité d'air qui risque de pénétrer entre la bande et le rouleau, le coussin d'air ainsi formé constituant une couche isolante qui diminue l'effet de refroidissement.

Pour éviter cet inconvénient, il a été proposé, dans le document EP-A-0812695, de placer dans le dièdre amont entre la bande et le rouleau un dispositif d'aspiration en forme de caisson creux relié à un ventilateur aspirant et ayant une face plane et une face incurvée, respectivement parallèles à la bande et au rouleau, qui convergent jusqu'à une extrémité amincie le long de laquelle est ménagée une fente qui débouche donc entre la bande et le rouleau, à proximité de la ligne de contact. L'air se trouvant dans cette partie est donc aspiré par cette fente et la pression en amont de la ligne de contact est diminuée, la bande étant ainsi maintenue appliquée sur le rouleau, sans risque de soulèvement.

Ayant constaté que les divers inconvénients mentionnés plus haut dans le cas du laminage à très grande vitesse de bandes métalliques résultait de l'effet d'entraînement d'air avec la bande, on a eu l'idée que les dispositifs prévus antérieurement, dans l'industrie du papier, pour éviter cet inconvénient, pourraient avantageusement être utilisés pour le laminage à grande vitesse de bande métallique.

Il est apparu, cependant, que les dispositifs connus précédemment et réalisant, soit un simple freinage, soit une aspiration de l'air entraîné, seraient insuffisamment efficaces ou, même, néfastes, dans le cas d'une bande métallique, en particulier d'aluminium.

En effet, comme on l'a indiqué plus haut, en raison de l'épaisseur très mince des feuilles d'aluminium, la force de traction que l'on peut appliquer est relativement faible et une buse d'aspiration placée à proximité de la ligne de contact entre la bande et la bobine risquerait de dévier la bande qui, en venant se coller sur l'organe d'aspiration, pourrait être détériorée ou même déchirée.

On a donc étudié en détail les conditions aérodynamiques de circulation de l'air pour mettre au point un dispositif qui, sans nécessiter une aspiration de l'air risquant de dévier la bande, produit un phénomène laminaire agissant uniquement sur la couche limite d'air entraîné avec la bande.

L'invention concerne donc d'une façon générale, un procédé et un dispositif de stabilisation du défilement à grande vitesse, suivant une direction longitudinale d'une bande venant s'appliquer, à partir d'une ligne de contact, sur au moins un secteur angulaire d'une surface tournante de révolution autour d'un axe transversal à la direction de défilement, et se raccordant tangentiellement à la surface tournante en formant, du côté amont dans le sens de défilement, un dièdre limité, d'un côté par une face externe de la surface tournante et de l'autre, par une face interne de la bande le long de laquelle une partie de l'air ambiant forme une couche limite entraînée avec la bande vers la ligne de contact, un organe de déviation étant placé dans le dièdre de façon à modifier les conditions de circulation de l'air entraîné avec la bande, ledit organe de déviation ayant une première face tournée vers la face interne de la bande et une seconde face tournée vers la face externe de la surface tournante.

Conformément à l'invention, au moins la première face de l'organe de déviation est inclinée vers la face interne de la bande, dans le sens de défilement de celle-ci et est munie d'au moins un orifice débouchant dans un espace interne ménagé à l'intérieur de l'organe de déviation et relié à une zone externe, ladite face inclinée formant, avec la face interne de la bande, un convergent dans lequel la pression augmente par rapport à la pression dans l'espace interne), la différence de pression déterminant l'évacuation, par l'orifice de la face inclinée et l'espace interne, d'un certain débit d'air et le décrochement de la partie restante de la masse d'air constituant la couche limite entraînée avec la bande.

De façon particulièrement avantageuse, l'espace interne de l'organe de déviation n'est pas relié à un ventilateur aspirant mais simplement à une zone externe se trouvant à la pression atmosphérique, la circulation de l'air se faisant ainsi naturellement, sans véritable aspiration, au niveau de l'organe de déviation.

De préférence, la seconde face de l'organe de déviation, tournée vers la surface tournante, est inclinée par rapport à celle-ci, de façon à former un convergent déterminant une augmentation de pression de l'air entraîné avec la surface tournante, dont une partie est évacuée vers la zone externe reliée à l'espace interne en passant par au moins un orifice ménagé dans ladite seconde face.

Un tel dispositif de stabilisation selon l'invention peut s'appliquer soit à un rouleau déflecteur à profil cylindrique déterminant un changement de direction du plan de défilement de la bande, soit à l'enroulement en bobine de la bande afin d'éviter l'entraînement d'air entre les spires superposées.

Dans le cas d'un enroulement en bobine, l'organe de déviation de l'air est constitué d'un profilé creux, monté sur un moyen de support réglable en fonction du diamètre de la bobine, de façon à maintenir l'organe de déviation dans une position optimale par rapport à la face interne de la bande, au fur et à mesure de l'enroulement de celle-ci en bobine.

De préférence, ce bras de support de l'organe de déviation de l'air présente une longueur variable et est monté rotatif autour d'un axe parallèle à l'axe de la bobine, ledit bras étant associé à des moyens de réglage de son orientation et de sa longueur en fonction du diamètre de la bobine, pour le positionnement de l'organe profilé à l'intérieur du dièdre amont.

Avantageusement, le moyen de support réglable de l'organe de déviation est monté sur une enveloppeur associé à la bobine pour faciliter le début d'enroulement de la bande, le moyen de support étant replié dans le gabarit de l'enveloppeur lorsque celui-ci est en position de début d'enroulement et déplié après enroulement de quelques spires et écartement de l'enveloppeur, de façon à placer l'organe de déviation à proximité de la ligne de contact, à l'extrémité du dièdre amont.

L'invention couvre également l'utilisation, dans une installation de laminage de bandes métalliques, en particulier d'aluminium, d'un tel dispositif de stabilisation qui peut être placé en amont d'au moins un rouleau déflecteur, afin d'assurer l'application directe de la bande sur le rouleau sans interposition d'une couche d'air. Ce rouleau déflecteur peut avantageusement être un rouleau mesureur de planéité, le dispositif permettant, alors d'éviter la perturbation de la mesure par entraînement d'air entre la bande et le rouleau.

Mais l'invention peut aussi être utilisée avantageusement pour l'enroulement de la bande laminée sur une bobineuse placée en bout de ligne, le dispositif de stabilisation étant alors placé en amont de la ligne de contact avec la bobine déjà enroulée afin d'éviter le foisonnement pas entraînement d'air entre les spires et d'assurer la stabilité de guidage de la bande pendant l'enroulement.

D'autres caractéristiques avantageuses sont mentionnées dans les revendications.

Mais l'invention sera mieux comprise par la description suivante de certains modes de réalisation donnés à titre d'exemple et représentés sur les dessins annexés.
La figure 1 est une vue schématique d'une installation de laminage de feuille mince.
La figure 2 est une vue en coupe transversale, à échelle agrandie, d'un organe de déviation de l'air selon l'invention, appliqué à l'enroulement d'une bobine.
La figure 3 montre, en élévation, l'ensemble du dispositif équipant une enrouleuse placée à la sortie d'un laminoir.

Comme on l'a indiqué plus haut, la figure 1 montre, schématiquement, l'ensemble d'une installation de laminage d'une feuille d'aluminium-qui se déroule à partir d'une bobine B₁ et est réenroulée, à la sortie du laminoir A pour former une nouvelle bobine B₂. La bande M est guidée par une pluralité de rouleaux déflecteurs qui assurent la stabilité du défilement, en particulier, un rouleau de mesure de planéité D₁ et un rouleau embarreur D₂.

De plus, une boucleuse D₃ constituée de deux rouleaux fixes encadrant un rouleau central de niveau réglable, permet de réguler la tension-en amont du laminoir A.

Le laminoir A représenté schématiquement sur la figure 1 et plus en détail sur la figure 3, peut être, par exemple, de type quarto comprenant deux cylindres de travail 1, 1' prenant appui, respectivement, sur des cylindres de soutien 11, 11' et tournant chacun autour d'un arbre porté, à ses extrémités, par des empoises, respectivement 12, 12', 13, 13' qui sont montées coulissantes le long de faces de guidage verticales 14 ménagées sur deux colonnes fixes 10 constituant la cage du laminoir.

En aval du laminoir, la bande passe successivement sur un rouleau 15 de mesure de planéité et sur un rouleau embarreur 16 qui est monté coulissant sur les deux colonnes 10 de la cage et dont la position peut être réglée par un vérin 17 en fonction de la nature du métal et de l'épaisseur de la bande, afin de régler l'angle d'application sur le rouleau de planéité 15.

L'enrouleuse E sur laquelle se forme la bobine laminée B₂ comprend, de façon classique, un mandrin expansible 2 monté en porte-à-faux sur un châssis 21 et entraîné en rotation autour de son axe 20. De façon connue, comme le montrent les figures 1 et 3, l'enrouleuse E est associée à un enveloppeur F monté sur un châssis 22 articulé sur les colonnes 10 du laminoir autour d'un axe 23 parallèle au plan de défilement de la bande M et qui peut tourner, sous l'action d'un moyen non représenté, entre une position relevée et une position écartée. L'enveloppeur F comprend une partie ouverte 24 qui, dans la position relevée du châssis 22, vient s'engager sur le mandrin 2 de l'enrouleuse E.

Au début du laminage, le rouleau embarreur 16 est relevé par le vérin 17 dans une position écartée 16' permettant le passage de la tête M₁ de la bande M- et son engagement sur le mandrin 2. Des moyens connus, ménagés dans la partie ouverte 24 de l'enveloppeur F et non représentés sur la figure, prennent en charge la tête de la bande pour faciliter le début de l'enroulement en spires superposées. Lorsque le nombre de spires est suffisant pour supporter la traction de la bande, l'enveloppeur F est écarté par le vérin 24 pour se placer dans la position représentée sur la figure 3.

On forme ainsi, sur le mandrin 2, une bobine 3 dont le diamètre augmente progressivement, comme on l'a indiqué sur la figure 3.

La bande M se raccorde donc tangentiellement à la bobine 3, le long d'une ligne de contact 30 parallèle à l'axe 20 du mandrin 2, en formant un angle dièdre G avec la face externe 31 de la bobine 3, tournée vers l'amont par rapport au sens de défilement.

On sait que le déplacement à grande vitesse, parallèlement à elle même, d'une surface mince dans un fluide provoque, par frottement, un entraînement des molécules du fluide, par exemple l'air ambiant, se trouvant à proximité immédiate de la bande en mouvement.

Sur la figure 2, par exemple, qui montre à échelle agrandie, la zone d'enroulement de la bande M sur la bobine 3, on a représenté, sur la droite, le diagramme de variation du vecteur vitesse (U) de l'air qui, à partir d'une distance (e) de la face interne 41 de la bande 4 passe d'une valeur nulle à la valeur (V) de la vitesse de défilement de la bande 4, en restant parallèle à lui même. Il existe donc, le long de la face interne 41 de la bande 4 tournée vers la bobine 3, une épaisseur d'air en mouvement 43 appelée couche limite dans laquelle se produit un écoulement laminaire à une vitesse qui augmente progressivement, en se rapprochant de la bande 4, pour atteindre la vitesse de celle-ci le long de sa face interne 41. Il en est de même le long de la face externe 42 de la bande.

Cette couche limite 43 accompagne la bande 4 dans son défilement et vient buter contre la bobine 3 dont la face externe 31 tournée vers l'amont, c'est à dire à l'opposé du sens de défilement, forme, avec la face interne 41 de la bande 4, un dièdre G qui converge vers une ligne de contact 30 de la bande 4 avec la dernière spire enroulée 32.

Ce blocage, en amont de la ligne de contact 30, de l'air entraîné le long de la face 41 de la bande détermine une augmentation de pression qui peut provoquer un léger soulèvement de la bande 4 et l'introduction d'une fine couche d'air entre la face interne 41 de la bande 4 et la bobine 3.

L'idée de l'invention est de réaliser des conditions aérodynamiques de circulation de l'air dans le dièdre amont G permettant de décrocher la couche limite 43 en amont de la ligne de contact 30.

Ce décrochement de la couche limite 43 est obtenu en évacuant vers l'extérieur une partie du débit d'air entraîné avec la bande, au moyen d'un organe de déviation 5 placé dans le dièdre amont G et s'étendant entre la face interne 41 de la bande et la face externe 31 de la bobine, parallèlement à la ligne de contact 30. Cet organe de déviation 5 est constitué d'un profilé creux ayant au moins une face 50 tournée vers la face interne 41 de la bande 4 et inclinée par rapport à celle-ci, dans le sens de défilement, de façon à former un convergent C₁ dont la section diminue progressivement en provoquant une augmentation de pression de l'air entraîné avec la bande dans la couche limite 43.

Cette face inclinée 50 est munie d'une pluralité d'orifices en forme de fentes 55 qui débouchent dans l'espace interne 51 ménagé à l'intérieur du profilé creux 5. Celui-ci est fermé à ses extrémités et muni d'un orifice relié par une conduite 53 à une zone externe 54 se trouvant, par exemple, à la pression atmosphérique.

L'augmentation, par effet de coin, de la pression dans le convergent C₁ détermine donc le passage dans les fentes 55 d'une partie de l'air entraîné dans la couche limite 43 qui s'échappe par la conduite 53 vers la zone à plus faible pression 54. Le débit d'air entraîné vers la ligne de contact 30 diminue et la couche limite 43 se décroche ainsi de la face interne 41 de la bande 4 pour s'accrocher sur la face inclinée 50 de l'organe de déviation 5 en formant un courant d'écoulement laminaire qui s'échappe par les fente 55 et la conduite 53.

La pression de l'air entraîné augmente seulement jusqu'à l'extrémité aval de l'organe de déviation 5 et diminue ensuite. La pression étant plus faible en amont de la ligne de contact 30, l'air ne risque pas de pénétrer entre la dernière spire 32 de la bobine 3 et la spire 33 en cours de formation.

Dans le mode de réalisation préférentiel représenté sur la figure 2, la seconde face 50' de l'organe de déviation 5 tournée vers la surface d'enroulement 3 est également inclinée par rapport à celle-ci de façon à former un second convergent C₂ qui augmente progressivement la pression de l'air entraîné par la rotation de la bobine 3. Cette seconde face inclinée 50' est également munie de fente 55' qui débouche dans l'espace interne 51 du profilé creux 5.

Il se produit ainsi une circulation naturelle le long des deux faces 50, 50' du profilé creux 5 qui diminue la pression à l'extrémité du dièdre G, en amont de la ligne de contact 30, sans aucune aspiration de l'air à l'extrémité 52 de l'organe de déviation 5 qui pénètre dans le dièdre G entre la face interne 41 de la bande et la face 31 de la bobine 3. Il est à noter, d'ailleurs, qu'il est inutile d'effiler l'extrémité 52 de l'organe de déviation 5 qui doit simplement limiter les deux convergents C₁, C₂ pour déterminer l'écoulement laminaire de l'air le long des deux faces inclinées 50, 50' sans s'étendre vers la ligne de contact 30.

Pour déterminer cet écoulement laminaire, il est suffisant, normalement, que la conduite 53 débouche simplement dans une zone calme où la vitesse de l'air est nulle et la pression égale à la pression atmosphérique.

En effet, la différence de pression entre les deux convergents C₁, C₂ et la sortie 54 de la conduite d'évacuation 53 détermine une circulation naturelle de l'air passant par les fentes 55, 55'.

Cependant, si la largeur de la bande et, par conséquent, la longueur du profilé 5 ainsi que la longueur de la conduite d'évacuation 55 sont trop importantes et risquent d'entraîner une perte de charge élevée, compte tenu de la surpression dynamique due à la vitesse de rotation de la bobine, il peut être préférable de relier la conduite d'évacuation 53 à un dispositif d'aspiration. Toutefois, celui-ci a simplement pour objet de compenser la perte de charge dans le circuit et non pas de réaliser une véritable aspiration de l'air dans le sommet du dièdre en aval de l'organe de déviation 5. On évite ainsi le risque de détérioration de la bande par application de celle-ci sur l'extrémité aval 52 de l'organe de déviation 5, même dans le cas où la bande est soumise à une force de traction relativement peu importante.

La forme du profilé creux 5, en particulier le profil et l'inclinaison des faces 50, 50' et leur positionnement optimal par rapport à la bande à enrouler 4 et la ligne de contact 30 peuvent être déterminées empiriquement ou par le calcul de façon à obtenir l'effet recherché, en étudiant les conditions de circulation de l'air compte tenu de la vitesse de défilement v de la bande 4, et des pertes de charge dans le profilé 5 et le circuit d'évacuation.

D'autre part, le diamètre de la bobine et, par conséquent, la position de la ligne de contact 30 et l'orientation de la bande 4 varient évidemment, au cours de l'enroulement. Il faut donc maintenir en permanence la position de l'organe de déviation 5 à l'intérieur du dièdre G et, pour cela, il est avantageux d'utiliser le dispositif représenté en détail sur la figure 3.

Comme on l'a indiqué plus haut, à la sortie du laminoir, la bande laminée M passe sur deux rouleaux déflecteurs, respectivement, un rouleau 15 de mesure de planéité, placé au niveau de l'entrefer entre les cylindres de travail 1, 1' et un rouleau embarreur 16 qui est monté coulissant le long de rails de guidage ménagés sur les colonnes 10 du laminoir et dont le niveau peut être réglé au moyen d'un vérin 17 en fonction de l'épaisseur et de la nature de la bande laminée, le rouleau embarreur 16 étant relevé dans une position haute 16' au début du laminage pour faciliter le passage de la tête de la bande M et son engagement sur le mandrin 2 de l'enrouleuse E. D'autre part, celle-ci est associé à un enveloppeur F monté sur un châssis 22 qui peut tourner autour d'un axe 23 entre une position relevée, représentée sur la figure 1, pour laquelle l'enveloppeur est engagé sur le mandrin 2 afin de faciliter le démarrage de l'enroulement et une position abaissée, représentée sur la figure 3, pour laquelle l'enveloppeur est écarté du mandrin 2 afin de permettre l'enroulement de la bande et la formation de la bobine 3. Celle-ci augmente de diamètre au fur et à mesure de l'enroulement et la ligne de contact 30 de la bande M avec la bobine 3 s'écarte donc de l'axe 20 d'enroulement en suivant une courbe 34 représentée en trait mixte sur la figure 3.

Comme on l'a indiqué, l'organe de déviation 5 doit suivre l'augmentation de diamètre de la bobine tout en restant dans une position optimale à l'intérieur du dièdre G pour permettre l'évacuation de l'air entraîné dans la couche limite.

L'organe de déviation 5 doit donc suivre une courbe 34' analogue au trajet 34 de la ligne de contact 30 en s'éloignant, cependant, légèrement de celle-ci pour tenir compte du fait que le dièdre G se referme progressivement au fur et à mesure de l'enroulement.

On peut donc déterminer, par le calcul ou empiriquement, la position de l'organe de déviation 5 en fonction du diamètre de la bobine 3.

Pour permettre le déplacement progressif de l'organe de déviation 5, celui-ci est monté à l'extrémité d'un support 6 dont l'orientation et la longueur peuvent varier en fonction du diamètre de la bobine 3.

Comme le montre la figure 3, le support 6 peut être constitué de deux bras écartés disposés aux deux extrémités du profilé 5 constituant l'organe de déviation et pouvant tourner autour d'un arbre 60 articulé, à ses extrémités, sur deux côtés du châssis 22 de l'enveloppeur F.

Chaque bras 6 porte le corps d'un vérin 61 dont la tige 62 est munie, à son extrémité, d'une pièce 63 d'attache du profilé creux 5. Celui-ci est relié par un flexible à une tuyauterie fixée sur le bras de support 6 pour l'évacuation de l'air aspiré par les fentes 55, 55'.

Le châssis 22 de l'enveloppeur F porte d'autre part un organe 7 de commande de la rotation du support 6, constitué d'au moins un levier articulé autour d'un axe 70 et portant un secteur denté 71 qui engrène avec un pignon denté 64 solidaire en rotation de l'un des deux bras qui constituent le support 6 et sont solidarisés en rotation. L'autre branche du levier 7 est articulée sur la tige d'un vérin 72 prenant appui sur le châssis 22 et qui commande ainsi la rotation du support 6 entre une position rentrée 6a, et une position écartée 6b correspondant au diamètre maximal de la bobine 3.

Dans la position rentrée 6a qui est représentée également sur la figure 1, le profilé 5 et ses deux bras de support sont repliés dans le gabarit du châssis 22 de l'enveloppeur F et ne gênent donc pas la mise en place de celui-ci sur le mandrin 2 pour le démarrage de l'enroulement. -

Après l'enroulement d'un nombre de spires suffisant pour placer la bande M sous la traction nécessaire au laminage, l'organe de commande 7 fait tourner les deux bras du support 6 jusqu'à une position 6c pour laquelle l'axe du vérin 61 est sensiblement tangent à la bobine en début d'enroulement et la tige du vérin est avancée de façon à placer l'organe de déviation dans la position souhaitée 5c à proximité de la face interne de la bande 4. La vitesse de rotation du mandrin 2 est alors augmentée jusqu'au niveau correspondant au laminage à grande vitesse de la bande 4.

Par des moyens hydrauliques faciles à concevoir, les vérins 72 de commande de la rotation du bras 6 et 61 de réglage de la position radiale de l'organe de déviation 5 sont asservis à la variation de diamètre de la bobine 3 de façon à suivre la courbe 34' en restant à la distance souhaitée de la face interne 41 de la bande 4 et aussi près que possible de la ligne de contact 30.

A cet effet, les vérins 61 et 72 sont équipés de capteurs de position et commandés par un circuit approprié de façon à régler avec précision la position du profilé 5 en fonction du diamètre de la bobine qui est déterminé lui-même à partir du nombre de tours du mandrin 2 en tenant compte de l'épaisseur de la bande 4.

L'installation est équipée, pour cela, de capteurs et de moyens de calcul qui peuvent être programmés de façon à déterminer le profil de la courbe 34' suivi par l'organe de déviation 5.

Bien entendu, il faut tenir compte également de la position du rouleau embarreur 16 qui détermine l'angle d'application de la bande 4 sur la bobine 3 et la position de la ligne de contact 30.

Lorsque le diamètre de la bobine arrive à sa valeur maximale, le bras 6 se trouve dans la position 6b, la tige 62 du vérin étant complètement rentrée.

Après la fin de l'enroulement, la bobine 3 est retirée et le support rotatif 6 est replié dans sa position 6a à l'intérieur du gabarit de l'enveloppeur F. Celui-ci peut alors être relevé pour s'engager sur le mandrin 2, afin de commencer l'enroulement d'une nouvelle bobine.

L'invention qui vient d'être décrite dans le cas d'une enrouleuse de bobine peut également s'appliquer à un rouleau déflecteur, par exemple, le rouleau de mesure de planéité 15. La bande M est alors appliquée sous traction sur un secteur angulaire du rouleau 15 et l'organe de déviation 5 est placé, comme précédemment, dans le dièdre G entre la bande 4 en cours d'enroulement et la partie de la surface du rouleau 15 placée en amont de la ligne de contact 30.

Le rouleau déflecteur 15 ayant un diamètre constant, l'organe de déviation 5 reste dans la même position par rapport au rouleau et peut être placé, par exemple, à l'extrémité d'un bras de support fixe.

Comme précédemment, l'organe de déviation 5 peut être un profilé creux débouchant dans une conduite 53 d'évacuation, vers l'extérieur, d'une partie de l'air entraînée dans la couche limite 43 afin de diminuer la pression dynamique à l'extrémité du dièdre G, au niveau de la ligne de contact 30. On évite ainsi la formation d'un coussin d'air qui, d'une part, pourrait provoquer un flottement latéral de la bande sur le rouleau déflecteur et d'autre part, dans le cas d'un rouleau de planéité, risquerait de perturber la mesure.

Les signes de référence insérés après les caractéristiques techniques mentionnées dans les revendications, ont pour seul but de faciliter la compréhension de ces dernières et n'en limitent aucunement la portée.

## Revendications

1. Procédé de stabilisation du défilement à grande vitesse d'un produit en bande suivant une direction longitudinale, la bande (4) venant s'appliquer, à partir d'une ligne de contact (30), sur au moins un secteur angulaire d'une surface tournante (3) de révolution autour d'un axe (20) transversal à la direction de défilement, et se raccordant tangentiellement à la surface tournante (3) en formant, du côté amont dans le sens de défilement, un dièdre (G) limité, d'un côté par une face externe (31) de la surface tournante (3) et de l'autre, par une face interne (41) de la bande (4) le long de laquelle une partie de l'air ambiant forme une couche limite (43) entraînée avec la bande (4) vers la ligne de contact (30), procédé dans lequel on modifie les conditions de circulation de l'air dans le dièdre amont (G) au moyen d'un organe de déviation creux (5) ayant une première face (50) tournée vers la face interne (41) de la bande (4) et une seconde face (50') tournée vers la face externe (31) de la surface tournante (3),
**caractérisé par le fait que** l'on incline la première face (50) de l'organe de déviation (5) vers la face interne (41) de la bande (4), dans le sens de défilement de celle-ci, de façon à diminuer progressivement la section de passage de l'air entraîné avec la bande, le long de la face interne (41) de celle-ci, en provoquant une augmentation de la pression de l'air entraîné dans le convergent (C₁) ainsi formé, par rapport à la pression régnant à l'intérieur de l'organe de déviation creux (5) qui communique, d'une part avec le convergent C₁ par au moins un orifice (55) ménagé dans ladite face inclinée (50) et, d'autre part, avec l'extérieur, la différence de pression ainsi créée déterminant l'évacuation vers l'extérieur d'un certain débit d'air qui passe par ledit orifice (55) et le décrochement de la partie restante de la masse d'air constituant la couche limite (43).

2. Procédé de stabilisation d'une bande selon la revendication 1, **caractérisé par le fait que**, la seconde face (50') de l'organe de déviation (5) est inclinée vers la surface tournante (3), dans le sens de rotation de celle-ci, de 0façon à produire, par effet de convergent, une augmentation de pression le long de ladite seconde face (50') et l'évacuation d'une partie de l'air entraîné avec la surface tournante (3), vers une zone à plus faible pression, en passant par au moins un orifice (55') ménagé dans ladite seconde face (50').

3. Dispositif de stabilisation du défilement à grande vitesse suivant une direction longitudinale, d'une bande (4) venant s'appliquer, à partir d'une ligne de contact (30), sur au moins un secteur angulaire d'une surface tournante (3) de révolution autour d'un axe (20) transversal à la direction de défilement, et se raccordant tangentiellement à la surface tournante (3) en formant, du côté amont dans le sens de défilement, un dièdre (G) limité, d'un côté par une face externe (31) de la surface tournante (3) et de l'autre, par une face interne (41) de la bande (4) le long de laquelle une partie de l'air ambiant forme une couche limite (43) entraînée avec la bande (4) vers la ligne de contact (30), un organe de déviation (5) étant placé dans le dièdre (G) de façon à modifier les conditions de circulation de l'air entraîné avec la bande (4), ledit organe de déviation (5) ayant une première face (50) tournée vers la face interne (41) de la bande (4) et une seconde face (50') tournée vers la face externe (31) de la surface tournante (3),
**caractérisé par le fait que**, au moins la première face (50) de l'organe de déviation (5) est inclinée vers la face interne (41) de la bande (4), dans le sens de défilement de celle-ci et est munie d'au moins un orifice (55) débouchant dans un espace interne (51) ménagé à l'intérieur de l'organe de déviation (5) et relié à une zone externe, ladite face inclinée (50) formant, avec la face interne (41) de la bande (4), un convergent (C₁) dans lequel la pression augmente par rapport à la pression dans l'espace interne (51), la différence de pression déterminant l'évacuation, par l'orifice (55) et l'espace interne (51), d'une certaine quantité d'air et le décrochement de la partie restante de la masse d'air entraînée dans la couche limite (43).

4. Dispositif selon la revendication 5, **caractérisé par le fait que** l'espace interne (51) de l'organe de déviation creux (5) est relié à une zone externe (54) se trouvant à l'extérieur du dièdre amont (G), à une pression inférieure à la pression (P) dans le convergent (C₁) au niveau de l'orifice d'entrée (55).

5. Dispositif selon la revendication 4, **caractérisé par le fait que** l'espace interne (51) de l'organe de déviation (5) est relié à une zone externe se trouvant à la pression atmosphérique.

6. Dispositif selon l'une des revendications 3, 4, 5, **caractérisé par le fait que** la seconde face (50') de l'organe de déviation (5), tournée vers la surface tournante (3), est inclinée par rapport à celle-ci, de façon à former un convergent déterminant une augmentation de pression de l'air entraîné avec la surface tournante (3), dont une partie est évacuée vers la zone externe (54) reliée à l'espace interne (51) en passant par au moins un orifice (55') ménagé dans ladite seconde face (50').

7. Dispositif de stabilisation selon l'une des revendications 3 à 6, **caractérisé par le fait que** la surface de révolution sur laquelle est appliquée la bande est un rouleau déflecteur (D) à profil cylindrique, déterminant un changement de direction du plan de défilement de la bande (M).

8. Dispositif de stabilisation selon l'une des revendications 3 à 6, **caractérisé par le fait qu**'il est disposé en amont d'une bobine (3) d'enroulement de la bande en spires superposées, afin d'éviter l'entraînement d'air entre les spires (31, 32).

9. Dispositif de stabilisation selon la revendication 8, **caractérisé par le fait que** l'organe (5) de déviation de l'air est constitué d'un profilé creux, monté sur un moyen de support (6) réglable en fonction du diamètre de la bobine (3), de façon à maintenir l'organe de déviation (5) dans une position optimale par rapport à la face interne (41) de la bande (4), au fur et à mesure de l'enroulement de celle-ci en bobine.

10. Dispositif selon la revendication 9, **caractérisé par le fait que** l'organe profilé (5) de déviation de l'air est monté à l'extrémité d'au moins un bras de support (6) ayant une longueur variable et monté rotatif autour d'un axe (60) parallèle à l'axe (20) de la bobine (3), ledit bras (6) étant associé à des moyens de réglage (7) de son orientation et (61) de sa longueur, en fonction du diamètre de la bobine (3), pour le positionnement de l'organe profilé (5) à l'intérieur du dièdre amont (G).

11. Dispositif selon la revendication 10, **caractérisé par le fait que** le bras de support (6) est monté rotatif autour d'un axe parallèle à l'axe de la bobine et porte un vérin hydraulique (61) ayant un premier élément fixé sur le bras (6) et un second élément (62) monté coulissant sur le premier élément et portant l'organe de déviation (5), la position du second élément (62) par rapport au premier (61) étant réglée en fonction du diamètre de la bobine (3).

12. - Dispositif selon l'une des revendications 10 et 11, **caractérisé par le fait que** le moyen de réglage de l'orientation du bras de support comprend un levier (7) lié en rotation au bras de support (6) et dont la position angulaire est réglée par un vérin hydraulique (72).

13. Dispositif selon la revendication 12, **caractérisé par le fait que** le levier (7) est monté rotatif autour d'un axe (70) parallèle à celui (60) du bras de support (6) et est solidaire d'un secteur denté (71) à profil circulaire centré autour de l'axe (70) du levier (7) de la manivelle et engrenant sur une roue dentée (64) solidaire en rotation du bras de support (6).

14. Dispositif selon l'une des revendications 9 à 13, **caractérisé par le fait que** le moyen (6) de support réglable de l'organe de déviation est monté sur un enveloppeur (F) associé à la bobine (3) pour faciliter le début d'enroulement de celle-ci, le moyen de support (6) étant replié dans le gabarit de l'enveloppeur (F) lorsque celui-ci est en position de début d'enroulement et déplié après enroulement de quelques spires et écartement de l'enveloppeur (F), de façon à placer l'organe de déviation (5) à proximité de la bande (M), dans le dièdre amont (G).

15. Utilisation d'un dispositif de stabilisation selon l'une des revendications 3 à 7, dans une installation de laminage d'une bande métallique, le dispositif de stabilisation (5) étant disposé en amont d'au moins un rouleau déflecteur (D) placé sur le trajet de la bande, afin d'assurer l'application directe de la bande sur le rouleau sans interposition d'une couche d'air susceptible de perturber le guidage de la bande.

16. Utilisation d'un dispositif de stabilisation selon l'une des revendications 6 à 15, dans une installation de laminage d'une bande métallique comprenant au moins une cage de laminage (10) associée à un rouleau (15) de mesure de planéité sur lequel la bande est appliquée sous traction, le dispositif de stabilisation (5) étant disposé en amont du rouleau de planéité (15) afin d'éviter l'entraînement, entre la bande (M) et le rouleau (15), d'une couche d'air susceptible de perturber la mesure de planéité.

17. Utilisation d'un dispositif de stabilisation selon l'une des revendications 8 à 14, dans une installation de laminage d'une bande métallique (M) comprenant un enrouleur (E) placé en bout de ligne, le dispositif de stabilisation (5) étant placé dans le dièdre (G) en amont de la ligne de contact (30) avec la bande (4) déjà enroulée afin d'éviter l'entraînement d'air entre les spires (31, 32) et d'assurer la stabilité de guidage de la bande (4) pendant l'enroulement.

## Claims

1. A method for stabilising high speed running of a band-type product along a longitudinal direction, the band (4) being applied from a line of contact (30), over at least one angular sector of rotary revolution surface (3) around an axis (20) crosswise to the running direction, and connecting tangentially to the rotary surface (3) while forming, on the upstream side in the running direction, a dihedron (G) delineated, on one side by an outer face (31) of the rotary surface (3) and on the other side, by an inner face (41) of the band (4) along which a portion of the surrounding air forms a boundary layer (43) swept along by the band (4) toward the line of contact (30), a method wherein the conditions of circulation of the air in the upstream dihedron (G) are modified by means of a hollow deflecting member (5) having a first face (50) directed toward the inner face (41) of the band (4) and a second face (50') directed toward the outer face (31) of the rotary surface (3),
**characterised in that** the first face (50) of the deflecting member (5) is tilted toward the inner face (41) of the band (4), in the running direction thereof, in order to decrease gradually the passageway section of the air swept by the band, along the inner face (41) thereof, by causing an increase in the pressure of the air trapped in the convergent (C₁) thus formed, with respect to the pressure prevailing inside the hollow deflecting member (5) which communicates, on the one hand with the convergent C₁ by at least one orifice (55) provided in said tilted face (50) and, on the other hand, with the outside, the differential pressure thus created determining the exhaust toward the outside of a certain air flow rate passing through said orifice (55) and the separation of the remaining portion of the air mass constituting the boundary layer (43).

2. A method for stabilising a band according to claim 1, **characterised in that**, the second face (50') of the deflecting member (5) is tilted toward the rotary surface (3), in the rotary direction thereof, in order to generate, by a converging effect, an increase in pressure along said second face (50') and the exhaust of a portion of the air swept by the rotary surface (3), toward a lower pressure zone, passing through at least one orifice (55') provided in said second face (50').

3. A device for stabilising high speed running along a longitudinal direction, of a band (4) being applied from a line of contact (30), over at least one angular sector rotary revolution surface (3) around an axis (20) crosswise to the running direction, and connecting tangentially to the rotary surface (3) while forming, on the upstream side in the running direction, a dihedron (G) delineated, on one side by an outer face (31) of the rotary surface (3) and on the other side, by an inner face (41) of the band (4) along which a portion of the surrounding air forms a boundary layer (43) swept along by the band (4) toward the line of contact (30), a deflecting member (5) being placed in the dihedron (G) in order to modify the conditions of circulation of the air swept by the band (4), said deflecting member (5) having a first face (50) directed toward the inner face (41) of the band (4) and a second face (50') directed toward the outer face (31) of the rotary surface (3),
**characterised in that**, at least the first face (50) of the deflecting member (5) is tilted toward the inner face (41) of the band (4), in the running direction thereof and is fitted with at least one orifice (55) emerging into an inner space (51) provided inside the deflecting member (5) and connected to an outer zone, said tilted face (50) forming, with the inner face (41) of the band (4), a convergent (C₁) wherein the pressure increases with respect to the pressure in the inner space (51), the differential pressure determining the exhaust, through the orifice (55) and the inner space (51), of a certain amount of air and the separation of the remaining portion of the air mass trapped in the boundary layer (43).

4. A device according to claim 5, **characterised in that** the inner space (51) of the hollow deflecting member (5) is connected to an outer zone (54) situated outside the upstream dihedron (G), at a pressure lower than the pressure (P) in the convergent (C₁) at the inlet orifice (55).

5. A device according to claim 4, **characterised in that** the inner space (51) of the deflecting member (5) is connected to an outer zone situated at atmospheric pressure.

6. A device according to any of the claims 3, 4, 5, **characterised in that** the second face (50') of the deflecting member (5), directed toward the rotary surface (3), is tilted with respect thereto, in order to form a convergent determining an increase in pressure of the air swept by the rotary surface (3), whereof a portion is evacuated toward the outer zone (54) connected to the inner space (51) passing through at least one orifice (55') provided in said second face (50').

7. A stabilisation device according to any of the claims 3 to 6, **characterised in that** the revolution surface whereon is applied the band is a deflecting roll (D) with a cylindrical profile, determining a change in direction of the running plane of the band (M).

8. A stabilisation device according to any of the claims 3 to 6, **characterised in that** it is arranged upstream of a spool (3) for winding the band into superimposed spires, in order to prevent the trapping of air between the spires (31, 32).

9. A stabilisation device according to claim 8, **characterised in that** the deflecting member (5) of the air consists of a hollow profile, installed on a supporting means (6) adjustable relative to the diameter of the spool (3), in order to maintain the deflecting member (5) in optimum position with respect to the inner face (41) of the band (4), as the latter is wound gradually into a spool.

10. A device according to claim 9, **characterised in that** the profiled deflecting member (5) of the air is installed at the end of at least one supporting arm (6) having a variable length and rotatably mounted around an axis (60) parallel to the axis (20) of the spool (3), said arm (6) being associate with means for adjusting (7) its orientation and (61) its length, relative to the diameter of the spool (3), to position the profiled member (5) inside the upstream dihedron (G).

11. A device according to claim 10, **characterised in that** the supporting arm (6) is rotatably mounted around an axis parallel to the axis of the spool and carries a hydraulic actuator (61) having a first element attached to the arm (6) and a second element (62) slidingly mounted on the first element and carrying the deflecting member (5), the position of the second element (62) with respect to the first (61) being adjusted relative to the diameter of the spool (3).

12. A device according to any of the claims 10 and 11, **characterised in that** the means for adjusting the orientation of the supporting arm comprises a lever (7) rotatably connected to the supporting arm (6) and whereof the angular position is adjusted by a hydraulic actuator (72).

13. A device according to claim 12, **characterised in that** the lever (7) is rotatably mounted around an axis (70) parallel to that (60) of the supporting arm (6) and is interconnected with a toothed sector (71) with a circular profile centred round the axis (70) of the lever (7) of the crank and engaging a toothed wheel (64) rotatably interconnected with the supporting arm (6).

14. A device according to any of the claims 9 to 13, **characterised in that** the supporting means (6) for adjusting the deflecting member is installed on a wrapper (F) associated with the spool (3) for easier beginning of the winding thereof, the supporting means (6) being folded in the jig of the wrapper (F) when the latter is at the beginning of the winding position and unfolded after winding a few spires and spacing the wrapper apart (F), in order to place the deflecting member (5) close to the band (M), in the upstream dihedron (G).

15. A use of a stabilisation device according to any of the claims 3 to 7, in a rolling mill for a metal band, the stabilisation device (5) being arranged upstream of at least one deflecting roll (D) placed on the path of the band, in order to ensure direct application of the band on the roll without interposition of an air layer capable of disturbing the guiding of the band.

16. A use of a stabilisation device according to any of the claims 6 to 15, in a rolling mill for a metal band including at least one rolling stand (10) associated with a roll (15) for measuring the flatness whereon the band is applied under traction, the stabilisation device (5) being arranged upstream of the flatness roll (15) in order to prevent the trapping, between the band (M) and the roll (15), of an air layer capable of disturbing the flatness measurement.

17. A use of a stabilisation device according to any of the claims 8 to 14, in a rolling mill for a metal band (M) including a winder (E) placed at the end of the line, the stabilisation device (5) being placed in the dihedron (G) upstream of the line of contact (30) with the band (4) already wound in order to prevent the trapping of air between the spires (31, 32) and to ensure guiding stability of the band (4) during the winding process.

## Patentansprüche

1. Verfahren zur Stabilisierung des Ablaufens eines bandförmigen Produktes mit hoher Geschwindigkeit in eine Längsrichtung, wobei das Band (4), von einer Kontaktlinie (30) ausgehend, auf mindestens einem Winkelsektor einer Umlauffläche (3) zur Auflage kommt, die um eine quer zu der Ablaufrichtung liegende Achse (20) rotiert und sich tangential an die rotierende Fläche (3) anschließt, indem, an der in der Ablaufrichtung stromaufwärts liegenden Seite, ein V-Winkel (G) ausgebildet wird, der einerseits durch eine Außenseite (31) der rotierenden Fläche (3) und andererseits durch eine Innenseite (41) des Bandes (4) begrenzt wird, entlang welcher ein Teil der Umgebungsluft eine Grenzschicht (43) ausbildet, die von dem Band (4) zu der Kontaktlinie (30) mitgerissen wird, Verfahren, bei welchem die Zirkulationsbedingungen der Luft in dem stromaufwärts liegenden V-Winkel (G) mittels eines hohlen Abweisungselementes (5) verändert werden, das eine erste Seite (50), die zu der Innenseite (41) des Bandes (4) gerichtet ist, und eine zweite Seite (50') aufweist, die zu der Außenseite (31) der rotierenden Fläche (3) gerichtet ist,
**dadurch gekennzeichnet, dass** die erste Seite (50) des Abweisungselementes (5) zu der Innenseite (41) des Bandes (4), in dessen Ablaufrichtung, dergestalt geneigt wird, dass der Strömungsquerschnitt der von dem Band, entlang von dessen Innenseite (41), mitgerissenen Luft schrittweise vermindert wird, indem eine Erhöhung des Druckes der Luft, die in die somit ausgebildete Verengung (C₁) hineingerissen wird, im Verhältnis zu dem Druck verursacht wird, der im Inneren des hohlen Abweisungselementes (5) herrscht, das, einerseits mit der Verengung (C₁) über mindestens eine Öffnung (55), die in der geneigten Seite (50) vorgesehen ist, und andererseits mit außen kommuniziert, wobei der somit geschaffene Druckunterschied die Abführung einer gewissen Luftdurchflussmenge nach außen, die durch die Öffnung (55) hindurch geht, und das Zurückweichen des verbleibenden Anteils der Luftmasse bestimmt, welche die Grenzschicht (43) darstellt.

2. Verfahren zur Stabilisierung eines Bandes nach Anspruch 1, **dadurch gekennzeichnet, dass** die zweite Seite (50') des Abweisungselementes (5) zu der rotierenden Fläche (3), in deren Rotationsrichtung, dergestalt geneigt wird, dass, durch eine Verengungswirkung, eine Druckerhöhung entlang der zweiten Seite (50') und die Abführung eines Teils der von der rotierenden Fläche (3) mitgerissenen Luft zu einem Bereich mit geringerem Druck herbeigeführt wird, indem sie durch mindestens eine Öffnung (55') hindurch geht, die in der zweiten Seite (50') vorgesehen ist.

3. Vorrichtung zur Stabilisierung des Ablaufens mit hoher Geschwindigkeit in eine Längsrichtung eines Bandes (4), das, von einer Kontaktlinie (30) ausgehend, auf mindestens einem Winkelsektor einer Umlauffläche (3) zur Auflage kommt, die um eine quer zu der Ablaufrichtung liegende Achse (20) rotiert und sich tangential an die rotierende Fläche (3) anschließt, indem, an der in der Ablaufrichtung stromaufwärts liegenden Seite, ein V-Winkel (G) ausgebildet ist, der einerseits durch eine Außenseite (31) der rotierenden Fläche (3) und andererseits durch eine Innenseite (41) des Bandes (4) begrenzt wird, entlang welcher ein Teil der Umgebungsluft eine Grenzschicht (43) ausbildet, die von dem Band (4) zu der Kontaktlinie (30) mitgerissen wird, wobei ein Abweisungselement (5) in dem V-Winkel (G) dergestalt platziert wird, dass die Zirkulationsbedingungen der von dem Band (4) mitgerissenen Luft verändert werden, wobei das Abweisungselement (5) eine erste Seite (50), die zu der Innenseite (41) des Bandes (4) gerichtet ist, und eine zweite Seite (50') aufweist, die zu der Außenseite (31) der rotierenden Fläche (3) gerichtet ist,
**dadurch gekennzeichnet, dass** mindestens die erste Seite (50) des Abweisungselementes (5) zu der Innenseite (41) des Bandes (4) in dessen Ablaufrichtung geneigt ist und mit mindestens einer Öffnung (55) versehen ist, die in einen Innenraum (51) mündet, der im Inneren des Abweisungselementes (5) vorgesehen ist und mit einem Außenbereich verbunden ist, wobei die geneigte Seite (50) mit der Innenseite (41) des Bandes (4) eine Verengung (C₁) bildet, in welcher der Druck im Verhältnis zu dem Druck in dem Innenraum (51) ansteigt, wobei der Druckunterschied die Abführung, durch die Öffnung (55) und den Innenraum (51), einer gewissen Luftmenge und das Zurückweichen des verbleibenden Anteils der in die Grenzschicht (43) hineingerissenen Luftmasse bestimmt.

4. Vorrichtung nach Anspruch 3, **dadurch gekennzeichnet, dass** der Innenraum (51) des hohlen Abweisungselementes (5) mit einem Außenbereich (54) verbunden ist, der sich mit einem niedrigeren Druck als der Druck (P) in der Verengung (C₁) in Höhe der Eingangsöffnung (55), außerhalb des stromaufwärts liegenden V-Winkels (G) befindet.

5. Vorrichtung nach Anspruch 4, **dadurch gekennzeichnet, dass** der Innenraum (51) des Abweisungselementes (5) mit einem Außenbereich verbunden ist, in dem atmosphärischer Druck herrscht.

6. Vorrichtung nach einem der Ansprüche 3, 4, 5, **dadurch gekennzeichnet, dass** die zweite Seite (50') des Abweisungselementes (5), die zu der rotierenden Fläche (3) gerichtet ist, im Verhältnis zu dieser dergestalt geneigt ist, dass eine Verengung ausgebildet wird, welche eine Druckerhöhung der Luft bestimmt, die von der rotierenden Fläche (3) mitgerissen wird, wovon ein Teil zu dem Außenbereich (54) abgeführt wird, der mit dem Innenraum (51) verbunden ist, wobei sie durch mindestens eine Öffnung (55') hindurchgeht, die in der zweiten Seite (50') vorgesehen ist.

7. Vorrichtung zur Stabilisierung nach einem der Ansprüche 3 bis 6, **dadurch gekennzeichnet, dass** die Umlauffläche, auf welcher das Band aufliegt, aus einer Führungswalze (D) mit zylindrischem Profil besteht, wodurch eine Richtungsänderung der Ablaufebene des Bandes (M) bestimmt wird.

8. Vorrichtung zur Stabilisierung nach einem der Ansprüche 3 bis 6, **dadurch gekennzeichnet, dass** sie stromaufwärts einer Haspel (3) zum Aufrollen des Bandes in übereinander liegende Windungen angeordnet ist, um das Mitreißen von Luft zwischen den Windungen (31, 32) zu verhindern.

9. Vorrichtung zur Stabilisierung nach Anspruch 8, **dadurch gekennzeichnet, dass** das Element (5) zur Abweisung der Luft aus einem Hohlprofil besteht, das an einem Trägermittel (6) befestigt ist, welches in Abhängigkeit von dem Durchmesser der Haspel (3) dergestalt einstellbar ist, dass das Abweisungselement (5) in einer optimalen Stellung im Verhältnis zu der Innenseite (41) des Bandes (4) je nach dessen Aufrollen auf die Haspel gehalten wird.

10. Vorrichtung nach Anspruch 9, **dadurch gekennzeichnet, dass** das profilierte Element (5) zur Abweisung der Luft am Ende von mindestens einem Trägerarm (6) angebracht ist, der eine verstellbare Länge aufweist und drehbar um eine Achse (60), die parallel zu der Achse (20) der Haspel (3) liegt, angebracht ist, wobei der Arm (6) Einstellungsmitteln (7) seiner Ausrichtung (61) und seiner Länge in Abhängigkeit von dem Durchmesser der Haspel (3) zugeordnet ist, zur Positionierung des profilierten Elementes (5) im Inneren des stromaufwärts liegenden V-Winkels (G).

11. Vorrichtung nach Anspruch 10, **dadurch gekennzeichnet, dass** der Trägerarm (6) drehbar um eine Achse, die parallel zu der Achse der Haspel liegt, angebracht ist und einen Hydraulikzylinder (61) trägt, der ein erstes Element, das an dem Arm (6) befestigt ist, und ein zweites Element (62) aufweist, das verschiebbar an dem ersten Element angebracht ist und das Abweisungselement (5) trägt, wobei die Stellung des zweiten Elementes (62) im Verhältnis zu dem ersten (61) in Abhängigkeit von dem Durchmesser der Haspel (3) eingestellt wird.

12. Vorrichtung nach einem der Ansprüche 10 und 11, **dadurch gekennzeichnet, dass** das Einstellungsmittel der Ausrichtung des Trägerarms einen Hebel (7) umfasst, der drehbeweglich mit dem Trägerarm (6) verbunden ist und dessen Winkelstellung durch einen Hydraulikzylinder (72) eingestellt wird.

13. Vorrichtung nach Anspruch 12, **dadurch gekennzeichnet, dass** der Hebel (7) drehbar um eine Achse (70), die parallel zu derjenigen (60) des Trägerarms (6) liegt, angebracht und fest mit einem Zahnsegment (71) mit kreisförmigem Profil verbunden ist, das um die Achse (70) des Hebels (7) der Kurbel zentriert ist und mit einem Zahnrad (64) kämmt, das drehfest mit dem Trägerarm (6) verbunden ist.

14. Vorrichtung nach einem der Ansprüche 9 bis 13, **dadurch gekennzeichnet, dass** das einstellbare Mittel (6) zum Tragen des Abweisungselementes an einer Umgreifereinrichtung (F) angebracht ist, welche der Haspel (3) zugeordnet ist, um den Anfang von deren Aufrollvorgang zu erleichtern, wobei das Trägermittel (6) innerhalb der Begrenzungslinie der Umgreifereinrichtung (F) eingefahren ist, wenn sich diese in der Anfangsstellung des Aufrollens befindet, und nach dem Aufrollen einiger Windungen und dem Entfernen der Umgreifereinrichtung (F) dergestalt ausgefahren ist, dass das Abweisungselement (5) in der Nähe des Bandes (M) in dem stromaufwärts liegenden V-Winkel (G) platziert ist.

15. Verwendung einer Vorrichtung zur Stabilisierung nach einem der Ansprüche 3 bis 7, in einer Walzanlage eines metallenen Bandes, wobei die Vorrichtung zur Stabilisierung (5) stromaufwärts von mindestens einer Führungswalze (D) angeordnet ist, die auf der Strecke des Bandes platziert ist, um die direkte Auflage des Bandes auf der Walze ohne die Zwischenlage einer Luftschicht sicherzustellen, welche in der Lage ist, die Führung des Bandes zu beeinträchtigen.

16. Verwendung einer Vorrichtung zur Stabilisierung nach einem der Ansprüche 6 bis 15, in einer Walzanlage eines metallenen Bandes, die mindestens ein Walzgerüst (10) umfasst, welches einer Walze (15) zum Messen von Planheit zugeordnet ist, auf welcher das Band unter Zug aufliegt, wobei die Vorrichtung zur Stabilisierung (5) stromaufwärts der Planheitswalze (15) angeordnet ist, um das Mitreißen, zwischen dem Band (M) und der Walze (15), einer Luftschicht zu verhindern, welche in der Lage ist, das Messen der Planheit zu beeinträchtigen.

17. Verwendung einer Vorrichtung zur Stabilisierung nach einem der Ansprüche 8 bis 14, in einer Walzanlage eines metallenen Bandes (M), die eine Aufrolleinrichtung (E) umfasst, welche am Ende der Strasse platziert ist, wobei die Vorrichtung zur Stabilisierung (5) in dem V-Winkel (G) stromaufwärts der Kontaktlinie (30) mit dem bereits aufgerollten Band (4) platziert ist, um das Mitreißen von Luft zwischen den Windungen (31, 32) zu verhindern und um die Führungsstabilität des Bandes (4) während des Aufrollens sicherzustellen.
